# EUROPÄISCHE PATENTSCHRIFT

(11) **EP 1 114 901 B1**
(45) Veröffentlichungstag und Bekanntmachung des Hinweises auf die Patenterteilung: **28.03.2007**
(21) Anmeldenummer: 00127643.5
(22) Anmeldetag: 16.12.2000
(51) Int. Cl.: E04F 19/04

(54) **Kernsockelleiste**
Cored plinth
Plinthe à noyeau

(30) Priorität: 08.01.2000 DE 20000298 U
(43) Veröffentlichungstag der Anmeldung: 11.07.2001
(73) Patentinhaber: W. Döllken & Co GmbH, D-45239 Essen (DE)
(72) Erfinder: Aranyossy, Tibor, 99425 Weimar (DE); Müller, Herbert, Dr.-Ing., 42579 Heiligenhaus-Isenbügel (DE); Trommen, Hartmut, 99428 Weimar OT Gaberndorf (DE)
(74) Vertreter: Albrecht, Rainer Harald

(56) Entgegenhaltungen:
- DE-A- 1 963 444
- FR-A- 1 467 431
- GB-A- 1 274 475
- US-A- 3 667 177

## Beschreibung

Die Erfindung betrifft eine Kernsockelleiste mit einem Werkstoffkern und einer Kunststoffummantelung. - Bei dem Kernmaterial für den Werkstoffkern kann es sich beispielsweise unter Bildung eines Holzwerkstoffkerns um Holzwerkstoffe handeln, es lassen sich aber auch andere Werkstoffe zu einem in der Regel im Querschnitt rechteckigen Werkstoffkem verarbeiten. Bei der Kunststoffummantelung kann es sich um eine chlorfreie Ummantelung handeln.

Ein ständiges Problem bei Sockelleisten und insbesondere Kernsockelleisten, die im Übergangsbereich von Wand zu Boden eingesetzt werden, besteht in einem spaltfreien Verlegen zwischen einerseits der Wand und der Sockelleiste, andererseits dem Boden und der Sockelleiste, weil Wand und Boden im allgemeinen uneben sind. Die infolge von Wandunebenheiten und Bodenunebenheiten zwischen der Sockelleiste und der Wand bzw. dem Boden entstehenden Spalte müssen im Zuge kosten- und arbeitsintensiver Maßnahmen mit elastischen Dichtungsmaßen abgedichtet werden, um unansehnliche Schmutzansammlungen zwischen einerseits Wand und Sockelleiste, andererseits Boden und Sockelleiste zu vermeiden. Außerdem kennt man eine Sockelleiste mit einem Hartfaserkern mit einer Kunststoffummantelung aus Hart-PVC. Oberseitig und unterseitig sind an die Leistenvorsprünge bzw. Flansche angeschlossen, die ebenfalls aus dem selben Hart-PVC-Material bestehen (vgl. GB 1 274 475).

Aus der FR 1 467 431 ist eine Sockelleiste aus Holz bekannt, mit einem an der Leistenunterseite angeordneten, flexiblen Bodenabschluss profil.

Schließlich beschreibt die DE 19 63 444 A einen Fußbodendichtungsstab aus Holz mit Kunststoffbelag, wobei hier auf eine profilierte Holzleiste eine gleich profilierte Kunststoffschale aufgeklebt ist.

Der Erfindung liegt die Aufgabe zugrunde, eine Kernsockelleiste der eingangs beschriebenen Ausführungsform zu schaffen, mit welcher sich Wandunebenheiten und ggf. auch Bodenunebenheiten im Zuge der Sockelverlegung unschwer unter Spaltvermeidung ausgleichen lassen.

Zur Lösung dieser Aufgabe ist Gegenstand der Erfindung eine Kernsockelleiste, mit einem Holzwerkstoffkern und einer harten Kunststoffummantelung, mit einem an der Leistenoberseite angeordneten Wandabschlussprofil aus weichelastischem Werkstoff, wobei das Wandabschlussprofil aus thermoplastem Elastomer aus Polyolefinbasis besteht und wobei das Wandabschlussprofil mit der Kunststoffummantelung einstückig ausgebildet oder verschweißt ist. Bei dem Wandanschlussprofil handelt es sich um ein eigenständiges Wandabschlussdach. Diese Maßnahmen haben zur Folge, dass sich das weichelastische Wandabschlussprofil an der zugeordneten Wand so anschmiegen lässt, dass Wandunebenheiten durch das weichelastische Material ausgeglichen und abgedichtet werden, so dass kein Spalt zwischen Wand und Kernsockelleiste entsteht. Dadurch wird vermieden, dass sich unansehnlicher Schmutz und Staub an der Oberseite zwischen Wand und Kernsockelleiste sammeln kann. Eine sonst erforderliche Abdichtung mit elastischen Dichtungsmassen ist nicht länger erforderlich, so dass insoweit kosten- und arbeitsintensive Dichtungsmaßnahmen bei Einsatz der erfindungsgemäßen Kernsockelleiste entfallen. - Im Rahmen der Erfindung lassen sich in gleicher Weise auch Bodenunebenheiten kompensieren. Denn nach einer weiteren Ausführungsform ist Gegenstand der Erfindung eine Kernsockelleiste mit einem Holzwerkstoffkern und einer harten Kunststoffummantelung, mit einem an der Leistenunterseite angeordneten Bodenabschlussprofil aus weichelastischem Werkstoff, wobei das Bodenabschlussprofil aus thermoplastem Elastomer auf Polyolefinbasis besteht und wobei das Bodenabschlussprofil mit der Kunststoffummantelung einstückig ausgebildet oder verschweißt ist.

Weitere erfindungswesentliche Maßnahmen sind im folgenden aufgeführt. So sieht die Erfindung vor, dass das Wandabschlussprofil um einen vorgegebenen Winkel, z. B. um einen Winkel bis zu 75°, zur Horizontalen gegen die zugeordnete Wand abgewinkelt ist. Dadurch wird ein dachartiger Wandabschluss bzw. -anschluss erreicht. Dieser Effekt wird dadurch optimiert, dass das Wandabschlussprofil wandseitig übersteht, z. B. bis zu 2 mm, vorzugsweise bis zu 1,5 mm oder weniger an der Wandseite übersteht, und zwar je nach Anwendungsfall. Auf diese Weise wird eine erhöhte Anschmiegsamkeit des Wandabschlussprofils und folglich eine einwandfreie Abdichtung auch größerer Wandunebenheiten erreicht. - Die gleichen Vorteile werden bei Bodenunebenheiten erzielt, wenn das Bodenabschlussprofil zweckmäßigerweise ebenfalls um einen vorgegebenen Winkel, z. B. um einen Winkel bis zu 75°, zur Horizontalen gegen den zugeordneten Boden abgewinkelt ist. Vorzugsweise ist das Bodenabschlussprofil zu der der Wand abgewandten Seite abgewinkelt und steht raumseitig also auf der der Wand abgewandten Seite, um ein vorgegebenes Maß über.

Im Rahmen der Erfindung kann das Wandabschlussprofil und/oder das Bodenabschlussprofil mit der Kunststoffummantelung der Kernsockelleiste einstückig ausgebildet sein. Es besteht aber auch die Möglichkeit, dass das Wandabschlussprofil und/oder das Bodenabschlussprofil mit Kunststoffummantelung verschweißt sind. Es lassen sich unterschiedliche Kunststoffe mit unterschiedlichen Farben und Eigenschaften verwenden. Wandabschlussprofil und/oder das Bodenabschlussprofil können auch aus dem gleichen Kunststoff bzw. Werkstoff wie eine Kunststoffummantelung der Kernsockelleiste bestehen. Um eine erhöhte Biegeelastizität und Anschmiegsamkeit zu erreichen, lehrt die Erfindung ferner, dass das Wandabschlussprofil und/oder das Bodenabschlussprofil einen sich zum Profilaußenrand hin verjüngenden, z. B. konisch verjüngenden Querschnitt aufweisen.

Im Rahmen der Erfindung ist vorgesehen, dass das dachartige eigenständige Wandabschlussprofil und/oder das Bodenabschlussprofil aus weichelastischem Kunststoffmaterial, insbesondere aus thermoplastischen Elastomeren auf Polyolefinbasis bestehen. Folglich wird dauerhaft weichelastisches Kunststoffmaterial mit guten Anpassungseigenschaften an Wand und/oder Boden für das Wandabschlussprofil und/oder Bodenabschlussprofil verwendet, die beide eigenständige dachartige Konstruktionselemente verbinden. Darüber hinaus lässt sich eine feste Verbindung dieser weichelastischen Konstruktionselemente mit einer harten Kunststoffummantelung verwirklichen. Bei den verwendeten Kunststoffen handelt es sich um chlorfreie Kunststoffe, die sich durch dauerhafte Rückstellkräfte gegen Druckverformungen auszeichnen. Der Einsatz von farbigem, lichtbeständigem Kunststoffmaterial ist ebenso möglich wie dessen Verschweißung mit hartem, chlorfreien Kunststoffmaterial für die Kunststoffummantelung. Ferner lässt sich die Elastizität von Wandabschlussprofil und/oder Bodenabschlussprofil so einrichten, dass im Falle der Verklebung der Sockelleiste bzw. Kernsockelleiste mit der Wand einerseits hervorragende Abdichtungseigenschaften gewährleistet sind, andererseits aber auch nur eine so geringe Spannung erzeugt wird, dass der verwendete Kleber die Kernsockeileiste an der Wand halten kann und die Kernsockelleiste nicht von der Wand weggedrückt wird.

Im Folgenden wird die Erfindung anhand einer lediglich ein Ausführungsbeispiel darstellenden Zeichnung näher erläutert. Es zeigen
- Fig. 1: eine erfindungsgemäße Sockelleiste als Kernsockelleiste im Querschnitt,
- Fig. 2: ausschnittsweise den Gegenstand nach Figur 1 in Ansicht aus Richtung des Pfeiles A und
- Fig. 3: einen Vertikalschnitt im Bereich Wand/Boden mit dem Gegenstand nach Figur 1.

In den Figuren ist eine Kernsockelleiste mit einem Holzwerkstoffkern 1 und einer Kunststoffummantelung 2 gezeigt. An der Leistenoberseite ist ein dachartiges eigenständiges Wandabschlussprofil 3 aus weichelastischem Werkstoff angeordnet. An der Leistenunterseite ist ein Bodenabschlussprofil 4 aus weichelastischem Werkstoff angeordnet.

Das Wandabschlussprofil 3 ist um einen vorgegebenen Winkel α zur Horizontalen gegen die zugeordnete Wand 5 und den Werkstoffkern 1 abgewinkelt. Ferner steht das Wandabschlussprofil 3 wandseitig um ein vorgegebenes Maß a über.

Das Bodenabschlussprofil 4 ist um einen vorgegebenen Winkel β zur Horizontalen gegen den zugeordneten Boden 6 abgewinkelt, und zwar zu der der Wand 5 abgewandten Seite. Ferner steht das Bodenabschlussprofil 4 raumseitig um ein vorgegebenes Maß b über.

Nach dem Ausführungsbeispiel sind das Wandabschlussprofil 3 und das Bodenabschlussprofil 4 mit der Kunststoffummantelung 2 der Kernsockelleiste einstückig ausgebildet. Wandabschlussprofil 3, Bodenabschlussprofil 4 und Kunststoffummantelung 2 bestehen aus dem gleichen Kunststoff. Das Wandabschlussprofil 3 und das Bodenabschlussprofil 4 weisen einen sich zum Profilaußenrand hin verjüngenden Querschnitt auf und bestehen aus einem thermoplastischem Elastomer auf Basis von Polyolefinen mit hoher Biegeermüdungsfestigkeit.

Nach einer bevorzugten Ausführungsform ist Gegenstand der Erfindung eine Kernsockelleiste mit einem Werkstoffkem 1 aus Holzwerkstoffen und einer Kunststoffummantelung 2 aus Polypropylenmaterial und folglich einem Polyolefin, mit einem an der Leistenoberseite und/oder an der Leistenunterseite angespritzten Wandabschlussprofil 3 und/oder Bodenabschlussprofil 4 aus weichelastischen Thermoplastmaterial auf Polyolefinbasis. Der Werkstoffkem besteht in diesem Fall bevorzugt aus MDF (Medium Densified Fibres), vorzugsweise aus MDF-Platten. - Derartige Kernsockelleisten können unschwer entsorgt und verbrannt werden, weil sie keine Halogene oder andere im Verbrennungsprozess schädlichen Materialien erhalten, wie z. B. Chlor. Insbesondere wird auf solche schwer zu entsorgenden Materialien wie PVC verzichtet.

## Patentansprüche

1. Kernsockelleiste mit einem Holzwerkstoffkern (1) und einer harten Kunststoffummantelung (2), mit einem an der Leistenoberseite angeordneten Wandabschlussprofil (3) aus weichelastischem Werkstoff,
wobei das Wandabschlussprofil (3) aus thermoplastem Elastomer auf Polyolefinbasis besteht,
und wobei das Wandabschlussprofil (3) mit der Kunststoffummantelung (2) einstückig ausgebildet oder verschweißt ist.

2. Kernsockelleiste mit einem Holzwerkstoffkern (1) und einer harten Kunststoffummantelung (2), mit einem an der Leistenunterseite angeordneten Bodenabschlussprofil (4) aus weichelastischem Werkstoff,
wobei das Bodenabschlussprofil (4) aus thermoplastem Elastomer auf Polyolefinbasis besteht,
und wobei das Bodenabschlussprofil (4) mit der Kunststoffummantelung (2) einstückig ausgebildet oder verschweißt ist.

3. Kernsockelleiste nach Anspruch 1 und 2 mit einem Wandabschlussprofil (3) und mit einem Bodenabschlussprofil (4).

4. Kernsockelleiste nach einem der Ansprüche 1 bis 3, **dadurch gekennzeichnet, dass** der Werkstoffkem (1) aus MDF vorzugsweise aus einer MDF-Platte besteht.

5. Kernsockelleiste nach einem der Ansprüche 1 bis 4, **dadurch gekennzeichnet, dass** das eigenständige dachartige Wandabschlussprofil (3) um einen vorgegebenen Winkel, z. B. um einen Winkel bis zu 75° zur Horizontalen gegen die zugeordnete Wand (5) und den Werkstoffkern (1) abgewinkelt ist.

6. Kernsockelleiste nach einem der Ansprüche 1 bis 5, **dadurch gekennzeichnet, dass** das Wandabschlussprofil (3) wandseitig um ein vorgegebenes Maß übersteht, z. B. bis zu 2 mm, vorzugsweise bis zu 1,5 mm übersteht.

7. Kernsockelleiste nach einem der Ansprüche 1 bis 6, **dadurch gekennzeichnet, dass** das Bodenabschlussprofil (4) um einen vorgegebenen Winkel, z. B. um einen Winkel bis zu 75°, zur Horizontalen gegen den zugeordneten Boden (6) abgewinkelt ist.

8. Kernsockelleiste nach einem der Ansprüche 1 bis 7, **dadurch gekennzeichnet, dass** das Bodenabschlussprofil (4) zu der der Wand (5) abgewandten Seite abgewinkelt ist.

9. Kernsockelleiste nach einem der Ansprüche 1 bis 8, **dadurch gekennzeichnet, dass** das Bodenabschlussprofil (4) raumseitig um ein vorgegebenes Maß übersteht.

10. Kernsockelleiste nach einem der Ansprüche 1 bis 9, **dadurch gekennzeichnet, dass** das Wandabschlussprofil (3) und/oder das Bodenabschlussprofil (4) aus dem gleichen Kunststoff wie die Kunststoffummantelung (2) bestehen.

11. Kernsockelleiste nach einem der Ansprüche 1 bis 10, **dadurch gekennzeichnet, dass** das Wandabschlussprofil (3) und/oder das Bodenabschlussprofil (4) einen sich zum Profilaußenrand hin verjüngenden, z. B. konisch verjüngenden Querschnitt aufweisen.

## Claims

1. A cored baseboard with a core (1) of wood material and a hard plastic casing (2), and with a wall termination profile (3) of soft elastic material that is arranged on the upper side of the baseboard,
wherein the wall termination profile (3) consists of a thermoplastic elastomer on the basis of polyolefin,
and wherein the wall termination profile (3) and the plastic casing (2) are realized in one piece or welded together.

2. A cored baseboard with a core (1) of wood material and a hard plastic casing (2), and with a floor termination profile (4) of soft elastic material that is arranged on the underside of the baseboard,
wherein the floor termination profile (4) consists of a thermoplastic elastomer on the basis of polyolefin,
and wherein the floor termination profile (4) and the plastic casing (2) are realized in one piece or welded together.

3. The cored baseboard according to Claims 1 and 2 with a wall termination profile (3) and with a floor termination profile (4).

4. The cored baseboard according to one of Claims 1 to 3, **characterized in that** the core material (1) consists of MDF, preferably of an MDF-plate.

5. The cored baseboard according to one of Claims 1 to 4, **characterized in that** the independent roof-like wall termination profile (3) is angled relative to the assigned wall (5) and the core (1) by a predetermined angle, e.g., by an angle of up to 75° referred to the horizontal line.

6. The cored baseboard according to one of Claims 1 to 5, **characterized in that** the wall termination profile (3) protrudes by a predetermined distance on the side of the wall, e.g., by up to 2 mm, preferably up to 1.5 mm.

7. The cored baseboard according to one of Claims 1 to 6, **characterized in that** the floor termination profile (4) is angled relative to the assigned floor (6) by a predetermined angle, e.g., by an angle of up to 75° referred to the horizontal line.

8. The cored baseboard according to one of Claims 1 to 7, **characterized in that** the floor termination profile (4) is angled toward the side that faces away from of the wall (5).

9. The cored baseboard according to one of Claims 1 to 8, **characterized in that** the floor termination profile (4) protrudes by a predetermined distance on the side of the room.

10. The cored baseboard according to one of Claims 1 to 9, **characterized in that** the wall termination profile (3) and/or the floor termination profile (4) consist/s of the same plastic as the plastic casing (2).

11. The cored baseboard according to one of Claims 1 to 10, **characterized in that** the wall termination profile (3) and/or the floor termination profile (4) have/has a cross section that is tapered toward the outer profile edge, e.g., a conically tapered cross section.

## Revendications

1. Plinthe à âme avec une âme en matériau dérivé du bois (1) et un habillage en matière plastique dure (2), avec un profilé de terminaison sur le mur (3) en matériau élastique souple, placé sur la face supérieure de la plinthe,
le profilé de terminaison sur le mur (3) consistant en un élastomère thermoplastique sur base de polyoléfine,
et le profilé de terminaison sur le mur (3) étant conçu en monobloc ou soudé avec l'habillage en matière plastique (2).

2. Plinthe à âme avec une âme en matériau dérivé du bois (1) et un habillage en matière plastique dure (2), avec un profilé de terminaison sur le sol (4) en matériau élastique souple, placé sur la face inférieure de la plinthe,
le profilé de terminaison sur le sol (4) consistant en un élastomère thermoplastique sur base de polyoléfine,
et le profilé de terminaison sur le sol (4) étant conçu en monobloc ou soudé avec l'habillage en matière plastique (2).

3. Plinthe à âme selon la revendication 1 et 2, avec un profilé de terminaison sur le mur (3) et un profilé de terminaison sur le sol (4).

4. Plinthe à âme selon l'une quelconque des revendications 1 à 3, **caractérisée en ce que** l'âme en matériau (1) consiste en MDF, de préférence en une plaque de MDF.

5. Plinthe à âme selon l'une quelconque des revendications 1 à 4, **caractérisée en ce que** le profilé de terminaison sur le mur (3) autonome en forme de toit est coudé d'un angle prédéfini, par exemple d'un angle de jusqu'à 75° par rapport à l'horizontale, contre le mur (5) associé et l'âme en matériau (1).

6. Plinthe à âme selon l'une quelconque des revendications 1 à 5, **caractérisée en ce que** le profilé de terminaison sur le mur (3) déborde côté mur d'une dimension prédéfinie, par exemple de 2 mm, de préférence de jusqu'à 1,5 mm.

7. Plinthe à âme selon l'une quelconque des revendications 1 à 6, **caractérisée en ce que** le profilé de terminaison sur le sol (4) est coudé d'un angle prédéfini, par exemple d'un angle de jusqu'à 75° par rapport à l'horizontale, contre le sol (6) associé.

8. Plinthe à âme selon l'une quelconque des revendications 1 à 7, **caractérisée en ce que** le profilé de terminaison sur le sol (4) est coudé sur le côté opposé au mur (5).

9. Plinthe à âme selon l'une quelconque des revendications 1 à 8, **caractérisée en ce que** le profilé de terminaison sur le sol (4) déborde d'une certaine dimension côté pièce.

10. Plinthe à âme selon l'une quelconque des revendications 1 à 9, **caractérisée en ce que** le profilé de terminaison sur le mur (3) et/ou le profilé de terminaison sur le sol (4) consistent dans la même matière plastique que l'habillage en matière plastique (2).

11. Plinthe à âme selon l'une quelconque des revendications 1 à 10, **caractérisée en ce que** le profilé de terminaison sur le mur (3) et/ou le profilé de terminaison sur le sol (4) présentent une section transversale se réduisant vers le bord extérieur du profilé, se réduisant par exemple sous forme conique.
